# EUROPÄISCHE PATENTSCHRIFT

(11) **EP 0 494 142 B1**
(45) Veröffentlichungstag und Bekanntmachung des Hinweises auf die Patenterteilung: **19.01.1994**
(21) Anmeldenummer: 90906207.7
(22) Anmeldetag: 23.04.1990
(51) Int. Cl.: F28F 27/00, F28D 7/16

(54) **ROHRBÜNDELWÄRMETAUSCHER**
MULTI-TUBE HEAT EXCHANGER
ECHANGEUR THERMIQUE A FAISCEAU TUBULAIRE

(30) Priorität: 24.04.1989 DE 3913422
(43) Veröffentlichungstag der Anmeldung: 15.07.1992
(73) Patentinhaber: L. & C. Steinmüller GmbH, D-51641 Gummersbach (DE); Uhde GmbH, 44141 Dortmund (DE)
(72) Erfinder: POLLAK, Gerd, D-5270 Gummersbach 1 (DE); THOENES, Gustav, D-5270 Gummersbach 31 (DE); MOHRENSTECHER, Horst, D-5270 Gummersbach 31 (DE); PREMEL, Ulrich, D-5270 Gummersbach 1 (DE); MARSCH, Hans-Dieter, D-4600 Dortmund 76 (DE); SEVERIN, Manfred, D-5841 Geisecke b. Schwerte (DE)
(74) Vertreter: Carstens, Wilhelm, Dipl.-Phys.
(86) Internationale Anmeldenummer: EP9000652
(87) Internationale Veröffentlichungsnummer: WO9012993

(56) Entgegenhaltungen:
- EP-A- 0 356 648
- DE-A- 3 511 037
- DE-B- 2 846 455
- US-A- 2 498 637
- US-A- 3 199 577

## Beschreibung

Die Erfindung betrifft einen Rohrbündelwärmetauscher entsprechend dem ersten Teil des Patentanspruchs 1, bzw. des Patentanspruchs 6. Ein derartiges Wärmetausches ist aus der DE-B- 28 46 455 bekannt. Bei diesem Rohrbündelwärmetauscher ist zur Einhaltung gleichbleibender Austrittstemperatur eines der beiden Medien vorgesehen, daß zum Aufbau einer Regeleinrichtung das teilweise oder ganz isolierte Teilstromrohr mit einer Verlängerung versehen ist und der Ausströmöffnung des Teilstromrohres eine Trennwand mit einer auf die Verlängerung ausgerichteten Öffnung gegenübersteht. In der Verlängerung des Teilstromrohres ist ein axial verschiebbarer Hohlzylinder angeordnet, den einen größeren Durchmesser als die Öffnung zeigt. Zum Hinundherverschieben des Hohlzylinders ist eine mit ihm durch Rippen verbundene und aus dem Ausströmraum durch den Abströmraum nach außen axial verschiebbare Stange vorgesehen, die an ihrem in der Verlängerung befindlichen Ende eine Abdeckplatte aufweist, die zum Hohlzylinder hin einen ringförmigen Querschnitt freigibt. In der inneren Endstellung deckt die Abdeckplatte die Kontur des Teilstromrohres dichtend ab. In der äußeren Endstellung der Stange wird der Hohlzylinder im Ausströmraum dichtend gegen die Trennwans gedrückt und in einer axialen Zwischenstellung des als Verschlußstück dienenden Hohlzylinders mit Abdeckplatte ist axial beidseitig je ein ringförmiger Querschnitt gegeben.

Durch Verstellen der axialen Stellung des Verschlußstückes wird somit erreicht, daß bei Öffnen des Teilstromrohres, das vom Gas ohne nennenswerten Wärmetausch durchströmt wird, automatisch der Druckverlust über die Wärmeaustauschrohre erhöht wird, um somit eine Zwangsregelung zu erreichen. In der inneren Endstellung des Verschlußstückes wird der gesamte Heißgasstrom durch die Austauschrohre geführt, so daß der gesamte Heißgasstrom am Wärmetausch teilnimmt.

Bei dem bekannten Rohrbündelwärmetauscher muß die Stange über eine eine axiale Gleitbewegung zulassende Dichtung nach außen geführt werden. Diese Dichtungen erfordern einen erheblichen Aufwand. Weiterhin erfolgt keine ausreichende Kühlung der Elemente der Regeleinrichtung, die dem heißen Teilgasstrom ausgesetzt sind.
Aus der US-A-31 99 577 ist ein Wärmetauscher bekannt, bei dem das Teilstromrohr in der Nähe des Behältermantels des liegenden Behälters angeordnet ist. Dem Ausströmraum des Austauschrohres und dem Ausströmende des Teilstromrohres ist jeweils eine Regelklappe zugeordnet, die um eine zur Achse des Teilstromrohres mittels einer durch den Behältermantel radial nach außen geführten Welle verschwenkbar ist. Eine Kühlung der Regeleinrichtung die dem heißen Teilstrom ausgesetzt ist, ist nicht vorgesehen. Die Mischung des heißen Teilstroms mit dem aus den Rohren austretenden kühleren Heizflächenstrom erfolgt erst in dem Abströmraum.

Es ist daher die Aufgabe der vorliegenden Erfindung, ausgehend von der DE-B-28 46 455 einen Wärmetauscher zu schaffen, bei dem der Dichtungsaufwand vereinfacht wird und die Elemente der Regeleinrichtung, die dem heißen Teilgasstrom ausgesetzt sind, hinreichend kalt gehalten werden.

Diese Aufgabe wird zum einen dadurch gelöst, daß das Regelglied um eine zur Achse des Teilstromrohres senkrechte Achse mittels einer durch den Behältermantel radial nach außen geführten Welle verschwenkbar ist, daß die Regelkammer und ein in ihr verschwenkbar angeordneter, um seine Achse drehbarer Regelzylinder senkrecht zur Achse des Teilstromrohres stromauf der Verbindungsöffnung angeordnet sind, in mindestens einer Kopfplatte der Regelkammer und der zugeordneten Kopfplatte des Regelzylinders Öffnungen vorgesehen sind, die durch Drehen des Regelzylinders in Überdeckung bringbar sind, und daß in der Mantelfläche des Regelzylinders und in der Mantelfläche der Regelkammer Öffnungen vorgesehen sind, die jeweils in einer vorgegebenen Winkelstellung zueinander angeordnet sind.

Da das Regelglied durch eine Drehbewegung verstellt wird, braucht die nach außen geführte Welle im Behältermantel nur gegen eine solche Bewegung abgedichtet zu werden.

Bei dieser vorzugsweise für niedrige Gastemperaturen geeigneten Ausbildung von Regelkammer und Regelglied wird zumindest ein Teil des kühleren Heizflächenstromes direkt innerhalb des Regelzylinders mit dem Teilstrom in Berührung gebracht, gemischt und somit die Regeleinrichtung kalt gehalten.

Die Lagerung und Abdichtung des Regelzylinders in der zylindrischen Regelkammer erfolgt vorzugsweise mittels Keramikringelementen.

Zur weiteren Verbesserung der Kühlung von Regelkammer und Regelzylinder ist die Regelkammer von einem Kühlgehäuse umgeben, das mit aus den Austauschrohren ausströmenden Medium beaufschlagbar ist.

In der Verbindungsöffnung ist zur Verbesserung der Mischung des aus der Regelkammer abströmenden Mediums und der Einmischung des aus dem Gehäuse abströmenden Mediums ein sich in Strömungsrichtung aufweitender Abströmtrichter mit innenliegendem Mischkonus angeordnet, wobei in dem Abströmtrichter Einströmöffnungen für das aus dem Kühlgehäuse austretenden Medium vorgesehen sind.

Es ist von Vorteil, wenn aus Druckverlustgründen nicht der ganze aus den Wärmeaustauschrohren austretende Heizflächenstrom in den Regelzylinder eintritt. Zu diesem Zwecke ist es von Vorteil, wenn zwischen dem Ausströmraum und dem Abströmraum mindestens eine weitere ungeregelte Zusatzverbindungsöffnung vorgesehen ist.

Die Aufgabe wird zum anderen für den Einsatz in einem höheren Temperaturniveau, z. B. im Temperaturniveau von 1000 bis 1100 °C, dadurch gelöst, daß das Regelglied um eine zur Achse des Teilstromrohres senkrechte Achse mittels einer durch den Behältermantel radial nach außen geführten Welle verschwenkbar ist, daß der Ausströmraum mit mindestens einem in den Abströmraum vorragenden Abströmkanal verbunden ist, und daß in einer Verlängerung des Teilstromrohres und in dem Abströmkanal jeweils eine auf gemeinsamer Welle sitzende Regelklappe vorgesehen sind, wobei die Regelklappe in der Verlängerung des Teilstromrohres über die gemeinsame Welle gekühlt ist und beide Regelklappen um einen vorgegebenen Winkel versetzt an der Betätigungswelle befestigt sind.

Auch hier braucht die nach außen geführte Welle im Behältermantel nur gegen eine Drehbewegung abgedichtet zu werden.

Durch die vorzugsweise als Zwangskühlung ausgestaltete Kühlung der Regelklappe in der Verlängerung des Teilstromrohres kann die Klappe mit einem heißen Teilstrom beaufschlagt werden.

Die Verlängerung des Teilstromrohres kann einstückig mit dem Rohr oder als gesondert gefertigter Rohrabschnitt ausgebildet sein.

Um die Zwangskühlung der Teilstromregelklappe zu verbessern, ist es zweckmäßig, in ihr ein Kühlkanalsystem vorzusehen.

Weiterhin ist es zweckmäßig, die Verlängerung des Teilstromrohres zu kühlen, wenn das gesamte Gewicht der Regeleinrichtung auf der Verlängerung des Teilstromrohres abgestützt ist.

Um die Einmischung des Heizflächenstromes in den aus dem Teilstromrohr austretenden Strom zu verbessern, ist es zweckmäßig, wenn sich der Abströmkanal senkrecht zur Erstreckungsrichtung des Teilstromrohres öffnet.

Wenn die Welle zur Betätigung der Regelklappen aus zwei kuppelbaren Teilstücken besteht, ist es darüberhinaus zweckmäßig, daß zur überbrückung der Kupplung bezüglich der Kühlmittelführung eine Rohrspirale vorgesehen ist.

Die Erfindung soll nun anhand der beigefügten Figuren näher erläutert werden. Es zeigen
- FIG. 1: einen Teilschnitt durch eine erste Ausführungsform des Wärmetauschers,
- FIG. 2: einen Schnitt längs der Linie II-II in FIG. 1,
- FIG. 3: einen Teilschnitt durch eine zweite Ausführungsform des Wärmetauschers und
- FIG. 4: einen Schnitt längs der Linie IV-IV in FIG. 3.

In einem Behalter 1 sind Austauschrohre 2 und ein Teilstromrohr 3 angeordnet. Die Rohre erstrecken sich von einem nicht gezeigten und einen Einströmraum begrenzenden Rohrboden zu einem Rohrboden 4. In den Raum zwischen dem Mantel 1a und den beiden Rohrböden wird ein Kühlmedium eingefuhrt und abgezogen.

An dem Rohrboden 4 ist ein einen Ausströmraum 5 begrenzendes Gehäuse 6 befestigt. Anstelle des Gehäuses 6 könnte - wie bei der DE-B-28 46 455 - auch nur eine sich parallel zum Rohrboden 4 erstreckende Trennwand vorgesehen sein. Diese Trennwand müßte dann aber die in der FIG. 1 dargestellte Isolierung 7 durchsetzen.

Das Teilstromrohr 3 mit seiner Innenisolierung 3a ist in das Gehäuse 6 hinein verlängert. Mit seinem freien Ende ist eine sich senkrecht zur Achse des Teilstromrohres erstreckende zylindrische Regelkammer 8 mit einer oberen Kopfplatte 8a und einer unteren Kopfplatte 8b befestigt.

Im Inneren der Regelkammer ist ein Regelzylinder 9 mit einer oberen Kopfplatte 9a und einer unteren Kopfplatte 9b angeordnet. Die Regelkammer 8 weist an ihrem oberen Ende eine Aufweitung 8c auf, an deren Aufweitungsdurchmesser der Durchmesser der oberen Kopfplatte 9a des Regelzylinders derart angepaßt ist, daß der Regelzylinder sich auf der Regelkammer unter Zwischenschaltung eines Keramikringelementes 10 abstützen kann. Der Durchmesser von Regelkammer 8 und Regelzylinder 9 ist so gewählt, daß durch weitere Keramikringelemente 11 und 12 eine radiale Abstützung des Regelzylinders 9 in der Regelkammer gegeben ist. Durch eine öffnung 13 in der oberen Kopfplatte 8a erstreckt sich eine mit der Kopfplatte 9a verbundene Betätigungswelle 14 radial durch das Gehäuse 6, die Isolierung 7 und den Behältermantel 1a nach außen.

Das Teilstromrohr 3 und die Regelkammer 8 sind über eine öffnung 15 miteinander verbunden und das in die Regelkammer einströmende Medium kann über eine der öffnung 15 gegenüberliegende öffnung 16 aus der Regelkammer austreten. Mit der öffnung 16 der Regelkammer ist ein sich durch eine öffnung 6a in der Stirnwand des Gehäuses 6 erstreckender und sich in Ausströmrichtung des Mediums gesehen aufweitender Abströmtrichter 17 mit innenliegendem und über Stege 18 aufgehängten Mischkonus 19 verbunden. In der Mantelfläches des Regelzylinders 9 sind eine der öffnung 15 zugeordnete öffnung 20 und einer der öffnung 16 zugeordnete öffnung 21 der aus den FIG. 1 und 2 ersichtlichen Geometrie vorgesehen.

Weiterhin sind in den Kopfplatten 8a und 8b der Regelkammer drei um 120° versetzt angeordnete Einströmöffnungen 8e und 8f vorgesehen.

Weiterhin sind in den Kopfplatten 9a und 9b des Regelzylinders ebenfalls drei um 120° versetzte Durchströmöffnungen 9c und 9d in der aus den FIG. 1 und 2 ersichtlichen Stellung relativ zueinander und zu den öffnungen 20 und 21 angeordnet.

Bei der in den FIG. 1 und 2 gezeigten Ausführungsform sind die Kopfplatten 8a und 8b der Regelkammer integrale Bestandteile zweier Gehäusewände 22a und 22b, die sich von der Rohrwand 4 zur Stirnseite des Gehäuses 6 erstrecken. Zusammen mit Wänden 22c und 22d bauen sie ein Kühlgehäuse 22 auf, in das ein Teil des Heizflächenstromes durch öffnungen 23 einströmen kann, um die Außenfläche der Regelkammer 8 zu kuhlen. Aus dem Gehäuse strömt das Kühlgas über in dem Trichter 17 vorgesehene öffnungen 24 ab und wird in den aus dem Regelzylinder austretenden Gasstrom eingemischt, ehe dieser in einen Abströmraum 25 eintritt.

Es kann zweckmäßig sein, daß neben den in die Regelkammer eintretenden Teilstrom A₁ des Heizflächenteilstromes A ein anderer Teilstrom A₂ ungeregelt über in der Stirnseite des Gehäuses 6 vorgesehene und vorzugsweise auf die Achse des Rohres 3 zugerichtete Ausströmkanäle 26 in den Abströmraum eintritt.

Bei der in den FIG. 1 und 2 gezeigten Stellung strömt der gesamte Teilstrom B aus dem Teilstromrohr durch den Regelzylinder und tritt ohne Zumischung eines Anteiles des Heizflächenstromes A in die Ausströmkammer 25. Bei einer Drehung der Welle 14 um 60° gelangen die öffnungen 9c unter die öffnungen 8e und die öffnungen 9d über die öffnungen 8f, so daß ein Teil A₁ des Heizflächenstromes in das Innere des Regelzylinders 9 einströmen kann. Die öffnung 15 ist durch den Mantel des Regelzylinders 9 verschlossen. Die öffnung 21 deckt einen solchen Umfangswinkel ab, daß auch bei Drehung um 60° das in den Zylinder eingeströmte Medium ungehindert durch den Abströmtrichter 17 austreten kann.

In den Zwischenstellungen erfolgt eine entsprechende anteilige Vermischung von Heizflächenstrom A₁ und Teilstrom B. Durch diese Strömungsführung der Ströme erfolgt in dem Innneren des Regelzylinders 9 bereits eine intensive Mischung, die durch den Trichtereinbau 17, 18, 19 unterstützt wird.

Zur Kühlung von Regelkammer 8, Verlängerung des Teilstromrohres 3 und des Abströmtrichters 17 tritt durch die öffnungen 23 ein Teil A₃ des Heizflächenstromes ein und strömt durch die öffnungen 24 wieder ab. Aus Druckverlustgründen wird ein Teil A₂ des Heizflächenstromes A über die öffnungen 26 ungeregelt abgeführt.

Die ganze Baugruppe kann durch ein Mannloch 6b im Gehäuse und ein nur skizziertes Mannloch 1b, 7a im Mantel ein- und ausgebaut werden. Zum Betätigen der Welle 14 ist ein Hebel 14a oder ein nicht dargestellter pneumatischer oder elektrischer Antrieb vorgesehen.

Selbstverständlich kann auch eine andere Anordnung der Einströmöffnungen und Durchströmöffnungen in den Kopfplatten von Regelkammer und Regelzylinder vorgesehen sein. Es kommt nur darauf an, daß eine Zwangsregelung zwischen Teilstrom B und Heizflächenstrom A erfolgt, und daß der heiße Teilstrom möglichst schnell mit dem Heizflächenstrom in Berührung kommt, sich mischt und damit das Regelorgan selbst kalt gehalten wird.

Bei der Ausführungsform gemäß den FIG. 3 und 4 ist auf der Abströmseite des Rohrbodens 4 ein ringartiges Gehäuse 30 angeordnet, dessen Inneres den Ausströmraum 31 begrenzt. Von der Stirnseite des Gehäuses 30 erstrecken sich zwei gegenüberliegende Abströmkanäle 32 und 33 in den Abströmraum 25 hinein. Mittig zu dem ringartigen Gehäuse 30 erstreckt sich das ebenfalls mit einer Innenisolierung versehene Teilstromrohr 3.

In dem vorderen Ende der Verlängerung des Teilstromrohres 3 ist eine gekühlte kreiszylindrische Regelklappe 34 angeordnet, während in den einen rechteckigen Querschnitt aufweisenden Abströmkanälen 32 und 33 jeweils eine rechteckige ungekühlte Regelklappe 35 bzw. 36 angeordnet ist. Die Regelklappen 35 und 36 sind zur Vereinfachung der Darstellung um 90° verdreht dargestellt, d. h. sie erstrecken sich tatsächlich senkrecht zur Ebene der Regelklappe 34.

Die Regelklappen 35 und 36 die aus je zwei Klappenteilen bestehen, sind mit einer gekühlten Welle 37 verschweißt, in die die Regelklappe 34 integriert ist. Die Welle 37 ist radial nach außen durch den Behältermantel 1a hindurchgeführt. Bei der gezeigten Ausführungsform strömt Kühlmittel K durch einen ersten hohlen Wellenabschnitt 37a und tritt von dort in eine eine Kupplung 38 in der Welle überbrückende Rohrspirale 39 ein. Aus dieser Rohrspirale 39 strömt das Kühlmittel in einen Wellenabschnitt 37b und von dort in einen Kanal 34a der Regelklappe 34, das das Kühlmittel zunächst über die gesamte linke Hälfte (in FIG. 3) der Regelklappe führt. Danach strömt das Kühlmittel in einen weiteren Rohrabschnitt 37c der Welle 37 und wird an dem unteren Ende dieses Rohrabschnittes in einen in dem Rohrabschnitt 37c konzentrisch angeordneten weiteren Rohrabschntt 37d eingeleitet. Aus diesem Rohrabschnitt tritt das Kühlmittel in einen Kanal 34b ein, in dem es in der in der FIG. 3 rechten Hälfte der Regelklappe 34 geführt wird. Das Kanalsystem in der Regelklappe 34 kann aus einem zylindrischen Block gefräst werden und dann mit einer aufgeschweißten Platte abgedeckt werden. Es ist jedoch auch möglich, zwischen zwei Kreisscheiben mittels Stegen und einem umlaufenden Mantel ein solches Kanalsystem auszubilden. Das Kühlmittel tritt dann in einen im Abschnitt 37b angeordneten Rohrabschnitt 37f ein, der zusammen mit dem Rohrabschnitt 37b einen Ringraum zur Führung des Kühlmittels nach unten bestimmt. An dessen oberem Ende ist eine öffnung 37e vorgesehen, aus dem das Kühlmittel in den Abströmraum 25 austreten kann. Diese Konstruktion kann dann verwandt werden, wenn z. B. Dampf/Wasser als Kühlmittel verwendet wird und der sich bildende Dampf ohne weiteres in das im Wärmetauscher zu kühlende Produktgas einströmen kann. Falls dieses nicht möglich ist, wird durch einen nicht näher dargestellten weiteren konzentrischen Rohreinsatz das Kühlmittel außerhalb des Behälters geleitet.

Das in den Abströmraum vorragende Ende des Teilstromrohres 3 wird ebenfalls von außen mittels eines Kühlmittels gekühlt, wobei auf der Rohraußenseite eine Kühlschlange 40 mit einer in Richtung auf die Rohrplatte 4 vorlaufenden Wicklung 40a und innerhalb dieser eine auf das freie Ende der Verlängerung zurücklaufenden Wicklung 40b vorgesehen ist. Auch hier kann das Kühlmittel aus der im freien Ende der rücklaufenden Wicklung 40b austreten und über einen um das freie Ende des Teilstromrohres vorgesehenen Ringraum 41 in den Ausströmraum eintreten. Auf diese Weise wird auch der Sitz der Regelklappe besonders gekühlt. Weiterhin ist gemäß der FIG. 3 auf der Innenseite des Rohres eine Keramikbeschichtung 42 aufgetragen, um einen abriebfesten Ventilsitz zu erreichen.

Wie aus den FIG. 3 und 4 ersichtlich ist, öffnen sich die Abströmkanäle 32 und 33 aufeinander zu, so daß der aus ihnen austretende Heizflächenteilstrom AA₁ bzw. AA₂ in den von der Regelklappe 34 durchgelassenen Teilstrom B eingemischt wird. Bei der in der FIG. 3 gezeigten Stellung der Regelklappe 34 sind (unter Berücksichtigung der tatsächlichen Stellung der Klappen 35 und 36) das verlängerte Ende des Teilstromrohres völlig geöffnet und die Strömungsquerschnitte der Abströmkanäle 32 und 33 geschlossen.

Auch bei dieser Ausführungsform kann durch die Kühlung der Außenseite des überstehenden Teilstromrohres die gesamte Kraftaufnahme durch dieses Teilstromrohr erfolgen, d. h. die Regeleinrichtung ist im wesentlichen an dem überstehenden Ende des Teilstromrohres aufgehängt. Durch die Anordnung der Kühlkanäle ist nicht nur die Regelklappe 34 zwangsgekühlt, sondern auch die Welle selbst und die Lagerung der Regelklappe. Es ist von Vorteil, wenn das Gehäuse 30 und die Abströmkanäle 32 und 33 abnehmbar sind, da dann der Rohrboden ohne Schwierigkeiten inspiziert werden kann. Selbstverständlich kann auch hier anstelle des angedeuteten Betätigungshebels 37g ein motorischer Antrieb vorgesehen sein. Falls das Kühlmittel für die Kühlung des Überstandes des Teilstromrohres 3 nicht mit in den Produktgasstrom abgeführt werden kann, muß auch eine Rückleitung vom Kühlmittel aus der Doppelwicklung 40a/40b vorgesehen sein.

## Patentansprüche

1. Rohrbündelwärmetauscher mit einem Behälter (1), einem Einströmraum für den in die Austauschrohre (2) einströmenden Heizflächenstrom, einem den Wärmetauscher etwa mittig und parallel zu den Austauschrohren durchsetzenden Teilstromrohr (3), einem Ausströmraum (5) für den aus den Austauschrohren strömenden Heizflächenstrom, einem über mindestens eine Verbindungsöffnung mit dem Ausströmraum (5) verbundenen Abströmraum (25), einer dem Ausströmende des Teilstromrohres zugeordneten zylindrischen Regelkammer (8) mit mindestens einem in der Regelkammer angeordneten und von außen betätigbaren Regelglied (9), das um eine zur Achse des Teilstromrohres senkrechte Achse mittels einer durch den Behältermantel (1a) radial nach außen geführten Welle verschwenkbar ist, **dadurch gekennzeichnet**, daß die Regelkammer (8) und ein in ihr verschwenkbar angeordneter, um seine Achse drehbarer Regelzylinder (9) senkrecht zur Achse des Teilstromrohres stromauf der Verbindungsöffnung (6a) angeordnet sind, in mindestens einer Kopfplatte (8a) der Regelkammer (8) und der zugeordneten Kopfplatte (9a) des Regelzylinders (9) Öffnungen (8e; 9c) vorgesehen sind, die durch Drehen des Regelzylinders (9) in Überdeckung bringbar sind, und daß in der Mantelfläche des Regelzylinders (9) und in der Mantelfläche der Regelkammer (8) Öffnungen (20, 21; 15, 16) vorgesehen sind, die jeweils in einer vorgegebenen Winkelstellung zueinander angeordnet sind.

2. Rohrbündelwärmetauscher nach Anspruch 1, **dadurch gekennzeichnet**, daß die Lagerung und Abdichtung des Regelzylinders (9) in der zylindrischen Regelkammer (8) mittels Keramikringelementen (10, 11, 12) erfolgt.

3. Rohrbündelwärmetauscher nach Anspruch 1 oder 2 **dadurch gekennzeichnet**, daß die Regelkammer (9) von einem Kühlgehäuse (22) umgeben ist, das mit aus den Austauschrohren (2) ausströmendem Medium (A3) beaufschlagbar ist.

4. Rohrbündelwärmetauscher nach mindestens einem der Ansprüche 1 bis 3, **dadurch gekennzeichnet**, daß in der Verbindungsöffnung (6a) ein sich in Strömungsrichtung aufweitender Abströmtrichter (17) mit innenliegendem Mischkonus (19) angeordnet ist, wobei in dem Abströmtrichter (17) Einströmöffnungen (24) für das aus dem Kühlgehäuse (22) austretende Medium vorgesehen sind.

5. Rohrbündelwärmetauscher nach mindestens einem der Ansprüche 1 bis 4, **dadurch gekennzeichnet**, daß zwischen dem Ausströmraum (5) und dem Abströmraum (25) mindestens eine weitere ungeregelte Zusatzverbindungsöffnung (26) vorgesehen ist.

6. Rohrbündelwärmetauscher mit einem Behälter (1), einem Einströmraum für den in die Austauschrohre (2) einströmenden Heizflächenstrom, einem den Wärmetauscher etwa mittig und parallel zu den Austauschrohren durchsetzenden Teilstromrohr (3), einem Ausströmraum (5) für den aus den Austauschrohren strömenden und aus dem Behälter abzuziehenden Heizflächenstrom und einer dem Ausströmende des Teilstromrohres zugeordneten Regelkammer und mit einem um eine zur Achse des Teilstromrohres senkrechte Achse mittels einer durch den Behältermantel radial nach außen geführten Welle (37) verschwenkbaren Regelglied (34, 35, 36, 37), das eine erste Regelklappe (34) in der Regelkammer (3) und mindestens eine weitere auf gemeinsamer Welle mit der ersten Regelklappe, aber gegen diese um einen vorgegebenen Winkel versetzt angeordnete weitere Regelklappe (35 ; 36) aufweist, wobei die weitere Regelklappe (35 ; 36) den Heizflächenstrom regelt, **dadurch gekennzeichnet**, daß der Ausströmraum (5) mit mindestens einem in einen gesonderten Abströmraum (25) vorragenden und an seinem freien Ende offenen Abströmkanal (32; 33) verbunden ist, in dem die weitere Regelklappe (35 ; 36) angeordnet ist und die in der Verlängerung des Teilstromrohres (3) angeordnete erste Regelklappe (34) über die mit der weiteren Regelklappe gemeinsame Welle (37) gekühlt ist.

7. Rohrbündelwärmetauscher nach Anspruch 6, **dadurch gekennzeichnet**, daß in der Teilstromregelklappe (34) ein Kühlkanalsystem (34a, 34b) vorgesehen ist.

8. Rohbündelwärmetauscher nach Anspruch 6 oder 7 **dadurch gekennzeichnet**, daß sich der Abströmkanal (32; 33) senkrecht zur Erstreckungsrichtung des Teilstromrohres (3) öffnet.

9. Rohrbündelwärmetauscher nach mindestens einem der Ansprüche 6 bis 8, **dadurch gekennzeichnet**, daß die Welle (37) aus zwei kuppelbaren Teilstücken (37a, 37b/37c) besteht und zur Überbrückung der Kupplung (38) bezüglich der Kühlmittelführung eine Rohrspirale (39) vorgesehen ist.

## Claims

1. Tube bundle heat exchanger with a container (1), an inlet space for the heating surface stream flowing into the heat exchanger tubes (2), a part-stream tube (3) passing approximately through the centre of the heat exchanger and in parallel to the heat exchanger tubes, an outlet space (5) for the heating surface stream leaving the heat exchanger tubes, a discharge stream space (25) connected by at least one connection opening to the outflow stream space (5), a cylindrical control chamber (8) associated to the outstream end of the part-stream tube having at least a control element (9) arranged in said control space and being actuable from outside, which control element (9) is rotatable about an axis perpendicular to the axis of the part-stream tube by means of a shaft standing radially outside through the container wall (1a),
**characterized** in that the control chamber (8) and a control cylinder (9) arranged rotatably about its axis in the control chamber (8) are arranged perpendicularly to the axis of the part-stream tube upstream the connection opening (6a) in that in at least one head plate (8) of the control chamber (8) and in the head plate (9a) of the control cylinder (9) associated thereto openings (8e; 9c) are provided, which can be brought by rotation of the control cylinder (9) in an overlapping position, and in that in the mantle of the control cylinder (9) and in the mantle of the control chamber (8) openings (20, 21; 15, 16) are provided, which are arranged in a predetermined angle position with respect to each other.

2. The tube bundle heat exchanger according to claim 1, **characterized** in that
the positioning and sealing of the control cylinder (9) in the cylindrical control chamber (8) is achieved by means of ceramic ring elements (10, 11, 12).

3. The tube bundle heat exchanger according to claim 1 or 2, **characterized** in that
the control chamber (9) is surrounded by a cooling casing (22), which is to be biased by a medium (A3) streaming from the heat exchange tubes (2).

4. The tube exchanger according to at least one of the claims 1 to 3,
**characterized** in that
in the connection opening (6a) a discharge stream funnel (17) widening in stream direction and having an inner mixing conus (19) is provided, while in the discharge stream funnel (17) instream openings (24) for the medium leaving the cooling casing (22) are provided.

5. The tube bundle heat exchanger according to at least one of the claims 1 to 4,
**characterized** in that
between the outstream space (5) and the discharge stream space (25) at least one uncontrolled additional connection opening (26) is provided.

6. Tube bundle heat exchanger with a container (1), an inlet space for the heating surface stream flowing into the heat exchanger tube (2) a part-stream tube (3) passing approximately through the centre of the heat exchange and in parallel to the heat exchanger tubes an outstream space (5) for the heating stream leaving the heat exchanger tubes and to be withdrawn from the container, and a control space associated to the outstream end of the part-stream tube and with a control member (34, 35, 36, 37) pivotable about an axis perpendicular to the axis of the part-stream tube by means of a shaft (37) extending radially outwardly through the container mantle, which control member includes a first control flap (34) in the control chamber (3) and at least a further control flap (35; 36) being arranged on a common shaft with the first control flap, but displaced with respect to this flap by a predetermined angle, the further control flap (35; 36) controlling the heating surface stream, **characterized** in that in the outstream space (5) is connected to at least one discharge conduit (32; 33) extending into a separate discharge stream space (25) and being open on its free end, in which discharge conduit the further control flap (35; 36) is arranged, and in that the first control flap (34) arranged in the extension of the part-stream tube (3) is cooled via the shaft (37) common with the further control flap.

7. Tube bundle heat exchanger according to claim 6, **characterized** in that
in the part-stream control flap (34) a cooling channel system (34a, 34b) is provided.

8. The tube bundle heat exchanger according to claim 6 or 7, **characterized** in that
the discharge stream conduit (32, 33) opens perpendicularly to the direction of extension of the part-stream tube (3).

9. The tube heat exchanger according to at least one of the claims 6 to 8,
**characterized** in that
the shaft (37) comprises two sections (37a, 37b/37c) adapted to be coupled together and in that for the bridging of the coupling (38) with respect to the cooling medium stream a tube coil (39) is provided.

## Revendications

1. Echangeur de chaleur à faisceau de tubes, comprenant un réservoir (1), une chambre d'entrée pour le courant de surface de chauffe affluant dans les tubes (2) d'échange de chaleur, une conduite (3) de courant partiel traversant l'échangeur de chaleur pratiquement au centre de celui-ci et parallèlement aux tubes d'échange de chaleur, une chambre de sortie (5) pour le courant de surface de chauffe sortant des tubes d'échange de chaleur, une chambre d'écoulement (25), communiquant avec la chambre de sortie (5) par au moins une ouverture de communication, une chambre de réglage cylindrique (8) associée à la sortie de la conduite de courant partiel et munie d'au moins un organe de réglage (9) qui est disposé dans cette chambre de réglage et qui est agencé de manière à pouvoir être actionné de l'extérieur et à pouvoir pivoter autour d'un axe orthogonal à l'axe de la conduite de courant partiel, grâce à un arbre s'étendant radialement vers l'extérieur et au travers de l'enveloppe (1a) du réservoir, caractérisé en ce que la chambre de réglage (8) et un cylindre de réglage (9), rotatif autour de son propre axe et disposé pivotant dans la chambre de réglage, sont disposés transversalement à l'axe de la conduite de courant partiel et en amont de l'ouverture de communication (6a), en ce que des ouvertures (8e ; 9c) sont prévues dans au moins une plaque de base (8a) de la chambre de réglage (8) et dans la plaque de base (9a) du cylindre de réglage (9) associée, ces ouvertures étant agencées de manière à pouvoir venir se chevaucher lors de la rotation du cylindre de réglage (9), et en ce que, dans l'enveloppe périphérique du cylindre de réglage (9) et dans celle de la chambre de réglage (8), il est prévu des ouvertures (20, 21 ; 15, 16) qui se correspondent pour une position angulaire préétablie.

2. Echangeur de chaleur à faisceau de tubes selon la revendication 1, caractérisé en ce que le cylindre de réglage (9) est supporté et étanché dans la chambre de réglage cylindrique (8) au moyen d'éléments annulaires (10, 11, 12) en matériau céramique.

3. Echangeur de chaleur à faisceau de tubes selon la revendication 1 ou 2, caractérisé en ce que la chambre de réglage (9) est entourée par une enceinte de refroidissement (22) qui est apte à être alimentée par du fluide (A3) provenant des tubes (2) d'échange de chaleur.

4. Echangeur de chaleur à faisceau de tubes selon l'une au moins des revendications 1 à 3, caractérisé en ce que, dans l'ouverture de communication (6a), il est disposé un entonnoir d'écoulement (17) s'élargissant dans le sens de l'écoulement et muni intérieurement d'un cône de mélange (19), entonnoir d'écoulement (17) dans lequel sont prévues des ouvertures d'admission (24) pour le fluide sortant de l'enceinte de refroidissement (22).

5. Echangeur de chaleur à faisceau de tubes selon l'une au moins des revendications 1 à 4, caractérisé en ce qu'au moins une autre ouverture de communication supplémentaire (26) non réglée est prévue entre la chambre de sortie (5) et la chambre d'écoulement (25).

6. Echangeur de chaleur à faisceau de tubes, comprenant un réservoir (1), une chambre d'entrée pour le courant de surface de chauffe affluant dans les tubes (2) d'échange de chaleur, une conduite (3) de courant partiel traversant l'échangeur de chaleur pratiquement au centre de celui-ci et parallèlement aux tubes d'échange de chaleur, une chambre de sortie (5) pour le courant de surface de chauffe sortant des tubes d'échange de chaleur et qu'il convient de faire sortir du réservoir, une chambre de réglage associée à la sortie de la conduite de courant partiel et un organe de réglage (34, 35, 36, 37) agencé de manière à pouvoir pivoter autour d'un axe orthogonal à l'axe de la conduite de courant partiel grâce à un arbre (37) s'étendant radialement vers l'extérieur et au travers de l'enveloppe du réservoir, lequel organe de réglage comprend un premier clapet de réglage (34) dans la chambre de réglage (3) et au moins un autre clapet de réglage (35 ; 36) monté sur le même arbre que le premier, mais en étant décalé d'un angle prédéterminé par rapport à ce dernier, ledit autre clapet de réglage (35 ; 36) servant à régler le courant de surface de chauffe, caractérisé en ce que la chambre de sortie (5) est reliée à au moins un conduit d'écoulement (32 ; 33) qui dépasse dans une chambre d'écoulement séparée (25) dans laquelle il débouche par son extrémité libre et dans lequel est disposé ledit autre clapet de réglage (35 ; 36) et en ce que le premier clapet de réglage (34) disposé dans le prolongement de la conduite (3) de courant partiel, est refroidi par l'intermédiaire de l'arbre (37) commun à ce clapet et à l'autre clapet de réglage.

7. Echangeur de chaleur à faisceau de tubes selon la revendication 6, caractérisé en ce qu'un réseau de canaux de refroidissement (34a, 34b) est prévu dans le clapet de réglage (34) du courant partiel.

8. Echangeur de chaleur à faisceau de tubes selon la revendication 6 ou 7, caractérisé en ce que le conduit d'écoulement (32 ; 33) débouche transversalement à la direction longitudinale de la conduite (3) de courant partiel.

9. Echangeur de chaleur à faisceau de tubes selon l'une au moins des revendications 6 à 8, caractérisé en ce que l'arbre (37) est formé de deux pièces (37a, 37b/37c) agencées de manière à pouvoir être accouplées et en ce qu'il est prévu un serpentin (39) s'étendant au-dessus de l'accouplement (38) pour assurer le passage du fluide de refroidissement.
